# EUROPÄISCHE PATENTANMELDUNG

(11) **EP 4 631 411 A1**
(43) Veröffentlichungstag der Anmeldung: **15.10.2025**
(21) Anmeldenummer: 24168878.7
(22) Anmeldetag: 08.04.2024
(51) Int. Cl.: A47L 9/14

(54) **STAUBSAUGERBEUTEL UND VERFAHREN ZUR HERSTELLUNG EINES STAUBSAUGERBEUTELS**

(71) Anmelder: Wolf PVG GmbH & Co. KG, 32427 Minden (DE)
(72) Erfinder: CZADO, Dr. Wolfgang, 32457 Porta Westfalica (DE); OTTOVORDEMGENSCHENFELDE, Simone, 32139 Spenge (DE); TEIPEL, Ulrich, 33758 Schloss Holte Stukenbrock (DE); HÄUSSER, Christoph, 32052 Herford (DE)
(74) Vertreter: Dantz, Jan Henning

(57) **Zusammenfassung**

Ein Staubsaugerbeutel (1) umfasst eine Wandung (2) aus Filtermaterial, die über zwei Faltungen (3) zu zwei Wandungslagen (21, 22) zusammengefaltet ist, wobei die zwei Wandungslagen (21, 22) randseitig durch mindestens eine Naht (23) zur Bildung eines Beutelkörpers (11) miteinander verbunden sind und an der Wandung (2) um einen Umfang (241) einer Öffnung (24) eine Haltevorrichtung (4) fixiert ist. Die zwei Faltungen (3) erstrecken sich von dem Umfang (241) der Öffnung (24) zu der mindestens einen Naht (23). Ferner wird ein Verfahren zur Herstellung eines Staubsaugerbeutels (1) bereitgestellt.

## Beschreibung

Die vorliegende Erfindung betrifft einen Staubsaugerbeutel mit einer Wandung aus Filtermaterial, die über zwei Faltungen zu zwei Wandungslagen zusammengefaltet ist, wobei die zwei Wandungslagen randseitig durch mindestens eine Naht zur Bildung eines Beutelkörpers miteinander verbunden sind und an der Wandung um einen Umfang einer Öffnung für einen Staubsaugerstutzen eine Haltevorrichtung fixiert ist, sowie Verfahren zur Herstellung eines Staubsaugerbeutels.

Die EP 1 915 939 B1 offenbart einen Filterbeutel für einen Staubsauger, der als Flachbeutel ausgebildet ist und bei dem zwei Lagen aus Filtermaterial randseitig miteinander verschweißt sind. In einer der Lagen ist eine Einströmöffnung ausgebildet, um die eine Halteplatte zur lösbaren Fixierung des Staubsaugerbeutels in einem Staubsauger angeordnet ist. Im aufgeblähten Zustand besitzt der Staubsaugerbeutel eine Kissenform, weshalb der Staubsaugerbeutel für kleine Staubsauger, beispielsweise Akku-Sticks, trotz guter Filterleistung schlecht geeignet ist.

Die EP 3 911 211 B1 offenbart einen Staubsaugerbeutel mit zwei Lagen aus Filtermaterial, die randseitig an drei Seiten zur Bildung eines Innenraumes miteinander verbunden sind und bei dem eine Einströmöffnung an einer vierten Seite zwischen den beiden Lagen ausgebildet ist, wobei die beiden Lagen an der Einströmöffnung durch ein Federelement in die geschlossene Position vorgespannt sind. Dieser Staubsaugerbeutel eignet sich durch seine längliche Form für kompakte Bauformen von Staubsaugern, aber es fehlt an einer Halteplatte zur Vereinfachung der Montage und Abdichtung des Staubsaugerbeutels.

EP 3 821 777 A1 offenbart einen Staubsaugerbeutel mit einer Wandung aus Filtermaterial und einer Halteplatte mit einem zylindrischen Stutzen. Die Wandung ist entlang des Stutzens an dessen äußerer Mantelfläche fixiert. Dabei besteht das Problem, dass eine Abdichtung des Übergangs zwischen dem zylindrischen Stutzen und der Wandung schwierig in angemessener Qualität zu erreichen ist, weil die Wandung mit Übermaß um den Stutzen angeordnet wird und dann in radiale Richtung umlaufend an dem Stutzen fixiert werden muss. Daher weisen solche Staubsaugerbeutel trotz einer aufwendigen Herstellung keine optimale Abdichtung auf.

Es ist somit Aufgabe der vorliegenden Erfindung einen verbesserten Staubsaugerbeutel anzugeben, der besonders einfach herzustellen ist und eine zuverlässige Abdichtung zwischen Filtermaterial und Haltevorrichtung besitzt. Zudem soll ein Verfahren zur effektiven Herstellung eines Staubsaugerbeutels bereitgestellt werden.

Die vorliegende Erfindung löst dieses Problem mit einem Staubsaugerbeutel mit den Merkmalen des Anspruchs 1, mit einem Verfahren zur Herstellung eines Staubsaugerbeutels mit den Merkmalen des Anspruchs 14 und 15.

Der Staubsaugerbeutel der vorliegenden Erfindung weist eine Wandung aus Filtermaterial auf, die über zwei Faltungen zu zwei Wandungslagen zusammengefaltet ist, wobei die zwei Wandungslagen randseitig durch mindestens eine Naht zur Bildung eines Beutelkörpers miteinander verbunden sind und an der Wandung um einen Umfang einer Öffnung eine Haltevorrichtung fixiert ist. Die zwei Faltungen erstrecken sich von dem Umfang der Öffnung zu der mindestens einen Naht. Überraschend hat sich herausgestellt, dass ein solcher Beutel kompakt ausgebildet und einfach hergestellt werden kann, wobei gleichzeitig eine zuverlässige Abdichtung im Bereich der Öffnung an der Haltevorrichtung gewährleistet ist. Die Anordnung der Öffnung zwischen den zwei Faltungen erfordert keine Abdichtung des Beutelkörpers an einer offenen Seite des Staubsaugerbeutels zwischen zwei Lagen des Filtermaterials. Die Öffnung kann ähnlich wie bei einem Flachbeutel in das Filtermaterial eingebracht werden, was eine positionsgenaue Herstellung ermöglicht. Die Abdichtung zu einem Stutzen eines Staubsaugers erfolgt dann bevorzugt über die Haltevorrichtung zum Haltern des Staubsaugerbeutels in einem Staubsauger, und die Abdichtung zwischen Haltevorrichtung und Filtermaterial lässt sich effektiv über mindestens eine umlaufende Verbindungsnaht erreichen.

Die Wandung aus Filtermaterial ist zur Ausbildung des Beutelkörpers bevorzugt einteilig ausgebildet. Wenn die zwei Wandungslagen aufeinander liegen und im Wesentlichen rechteckig ausgebildet sind, ist der Beutelkörper somit an drei Seiten über eine Naht, insbesondere eine Schweiß- oder Klebenaht abgedichtet und an der vierten Seite ist die Öffnung zwischen den zwei Faltungen und die Haltevorrichtung angeordnet. Die zwei Wandungslagen können dabei deckungsgleich ausgebildet sein.

Eine Faltung ist dabei eine Umlenkung des Filtermaterials, das auf beiden Seiten der Faltung winklig zueinander ausgerichtet ist, bevorzugt in einem Winkel von im Wesentlichen 180° in der zusammengelegten Position. Dabei ist das Filtermaterial bevorzugt aus einem ein- oder mehrlagigen Vliesstoff hergestellt, das sich anders als Papier nicht formstabil Falten lässt. Die Faltung kann dabei benachbart zu einer Naht durch eine enge Umlenkung des Filtermaterials gebildet sein und ist im Bereich der Haltevorrichtung nur gekrümmt, optional auch mit einem geraden Abschnitt durch die Fixierung an der Haltevorrichtung, ausgebildet. Um bei einem teilweisen Aufklappen der beiden Faltungen die Spannungen in dem Filtermaterial gering zu halten, beträgt die Länge der Faltung bevorzugt mindestens 20mm, beispielsweise zwischen 30mm und 50mm.

Bevorzugt verlaufen die zwei Faltungen kollinear zueinander, sodass der Staubsaugerbeutel optional symmetrisch ausgebildet ist Die zwei Faltungen können dadurch bei der Herstellung des Staubsaugerbeutels zwei Abschnitte einer durchgängigen Faltung sein, die dann durch die Öffnung unterbrochen ist.

Die Haltevorrichtung kann optional mit einem rohrförmigen Abschnitt in die Öffnung und den Beutelkörper hineinragen. An diesem rohrförmigen Abschnitt kann bevorzugt ein Verschlusselement, beispielsweise eine verschwenkbare Klappe vorgesehen sein. Der in den Beutelkörper hineinragende rohrförmige Abschnitt kann ein Anwachsen des Filterkuchens in dem Staubsaugerbeutel von dem Filtermaterial zu der Öffnung verhindern.

Bevorzugt verlaufen die Öffnung und die zwei Faltungen in einer ersten Ebene, die senkrecht zu einer durch die mindestens einen Naht definierten zweite Ebene angeordnet ist. Wenn der Staubsaugerbeutel im Wesentlichen rechteckige Wandungslagen aufweist, ist die Naht an drei Seiten angeordnet und bildet somit die zweite Ebene aus. Diese Anordnung erleichtert ein Aufblähen des Staubsaugerbeutels, wenn dieser in ein Kammer des Staubsaugers eingelegt wird, da etwaige Faltungen des Staubsaugerbeutels aus einer Verpackungsposition umgehend durch einen Luftstrom aufgefaltet werden können.

Gegenüber zu der Öffnung weist der Staubsaugerbeutel in einer bevorzugten Variante einen Beutelboden auf, der durch einen Teil der Naht gebildet ist, die die zwei Wandungslagen miteinander verbindet. Dieser Teil der Naht kann beispielsweise parallel zu der Öffnung ausgerichtet sein, so dass der Beutelboden und die Haltevorrichtung mit der Öffnung an gegenüberliegenden Seiten des Staubsaugerbeutels angeordnet sind. Der Staubsaugerbeutel besitzt bevorzugt eine längliche Form und ein Abstand zwischen dem Beutelboden und der Haltevorrichtung ist mindestens doppelt so groß, vorzugsweise mindestens drei mal so groß, wie ein Abstand zwischen zwei Längsseiten des Beutelkörpers.

Die Naht zur Verbindung der Wandungslagen weist an zwei gegenüberliegenden Längsseiten des Beutelkörpers zwei Nahtabschnitte auf, die sich über einen Abschnitt parallel erstrecken und die sich zu der Haltevorrichtung hin verjüngen. Der Beutelkörper besitzt bevorzugt zwei parallele Längsseiten, die auf der zu der Haltevorrichtung gewandten Seite jeweils eine winklig zur Längsrichtung ausgerichtete Abschrägung aufweisen, so dass sich der Staubsaugerbeutel in Draufsicht auf eine Wandungslage keilförmig oder konusförmig zur Haltevorrichtung hin verjüngt.

Vorzugsweise weisen die zwei Wandungslagen mindestens eine Längsfalte auf, die sich entlang des Staubsaugerbeutels von dem Umfang der Öffnung, über den Beutelkörper bis hin zum Beutelboden erstreckt. Vorzugsweise sind zwei oder drei Längsfalten vorgesehen, die im aufgeblähten Zustand der Staubsaugerbeutels für eine Volumenvergrößerung sorgen. Die Längsfalten sind bevorzugt an der Naht des Beutelbodens und an der Haltevorrichtung fixiert. Die Breite der Längsfalten kann zwischen 3mm bis 50mm, insbesondere 5mm bis 30mm betragen.

Die Haltevorrichtung ist für eine reißfeste Ausgestaltung bevorzugt durch Schweißen oder Kleben mit den zwei Wandungslagen des Filtermaterials verbunden.

In einer weiteren Ausgestaltung umfasst die Haltevorrichtung zur Halterung des Staubsaugerbeutels in einem Staubsauger, insbesondere in einer rohrförmigen Kammer eines Staubsaugers, ein Montageteil und ein Halteteil, die durch Kleben oder Schweißen miteinander verbunden sind. Das Montageteil kann jeweils parallel zu den Faltungen Filmscharniere aufweisen, sodass das Montageteil in der Produktion auf das noch nicht zusammengefaltete Filtermaterial aufgebracht und anschließend einfach gefaltet werden kann. Dies ermöglicht eine Führung des Filtermaterials durch die Filmscharniere des Montageteils beim Falten.

Besonders bevorzugt weist die Haltevorrichtung zusätzlich ein biegungssteifes Halteteil auf, das mit der Wandung oder mit dem Montageteil verbunden ist, insbesondere verklebt oder verschweißt. Das Halteteil kann in der montierten Position das Montageteil stabilisieren, so dass die Filmscharniere nicht mehr beweglich sind. An dem Halteteil ist vorzugsweise ein Stutzen angeordnet oder ausgebildet, der durch die Öffnung in die Wandung, insbesondere in den Beutelkörper, hineinragt. Alternativ oder zusätzlich kann das Halteteil und/oder das Montageteil, außerdem eine Verschlussklappe aufweisen, mittels der die Öffnung, beziehungsweise ein Durchgang in der Haltevorrichtung verschließbar ist. Die Verschlussklappe kann separat ausgebildet sein oder über ein Filmscharnier befestigt sein. Die Verschlussklappe ist bevorzugt über eine Feder in eine Schließposition vorgespannt. Hierdurch verbessert sich die Hygiene des Staubsaugerbeutels.

In einer Ausführungsform weist die Haltevorrichtung nur das Halteteil und nicht das Montageteil auf, wobei das Halteteil direkt mit der Wandung verbunden, insbesondere verklebt oder verschweißt ist.

Ein den Beutelkörper ausbildender Teil der Wandung kann optional eine erste Steifigkeit und ein Umfangsbereich um den Umfang oder zumindest einen Teil des Umfangs der Öffnung eine zweiten Steifigkeit, die höher ist als die erste Steifigkeit, aufweisen. Durch die Erzeugung eines Bereichs mit höher Steifigkeit kann eine Führung für das Filtermaterial beim Falten bereitgestellt werden, so dass optional auf das Montageteil verzichtet werden kann. Dies ist besonders bei einer direkten Fixierung des Halteteils an der Wandung vorteilhaft.

Bevorzugt umfasst das Filtermaterial mindestens eine Vliesstoffschicht und noch bevorzugter mehrere Vliesstoffschichten, die Stützlagen, einen Grobstaubspeicher und einen Feinfilter ausbilden. Solche Vliesstoffe können als Extrusionsvliesstoffe (Spunbond, Meltblown) oder in einem Airlaid-Verfahren hergestellt sein. Die Haltevorrichtung kann insbesondere aus Kunststoff hergestellt sein. In einer Ausführungsform kann um die Öffnung außerdem ein elastisches Dichtelement an der Haltevorrichtung vorgesehen sein, die für eine zuverlässige Abdichtung zwischen dem Staubsaugerbeutel und einem Stutzen des Staubsaugers sorgt.

In einer Variante kann der Beutelkörper zudem in einem Randbereich gewinkelte Abschnitte aufweisen, die sich zu der Haltevorrichtung hin verjüngen. Dadurch können seitlich von der Haltevorrichtung hervorstehende Ecken verkleinert oder vermieden werden.

Die vorliegende Erfindung umfasst außerdem ein erstes vorteilhaftes Verfahren zur Herstellung eines Staubsaugerbeutels, das folgende Schritte aufweist:
a. Bereitstellen mindestens einer Lage eines Filtermaterials für eine Wandung des Staubsaugerbeutels,
b. Einbringen einer Öffnung mit einem Umfang in das Filtermaterial,
c. Falten des Filtermaterials an zwei Seiten der Öffnung, sodass die Öffnung an einer Randseite des Filtermaterials zwischen zwei Faltungen angeordnet ist,
d. Aufeinanderlegen des Filtermaterials zu zwei Wandungslagen über die zwei Faltungen,
e. Verbinden der zwei Wandungslagen durch mindestens eine Naht zur Ausbildung eines Beutelkörpers, und
f. Fixieren eines Halteteils einer Haltevorrichtung an dem Beutelkörper um den Umfang der Öffnung.

Erfindungsgemäß umfasst ein zweites Verfahren zur Herstellung eines Staubsaugerbeutels folgende Schritte:
a. Bereitstellen mindestens einer Lage eines Filtermaterials für eine Wandung des Staubsaugerbeutels,
b. Falten des Filtermaterials über eine Faltstelle zu zwei aufeinanderliegenden Wandungslagen,
c. Einbringen einer Öffnung mit einem Umfang an der Faltstelle, die dann in zwei Faltungen unterteilt wird, sodass die Öffnung an einer Randseite des Filtermaterials zwischen den zwei Faltungen angeordnet ist,
d. Verbinden der zwei Wandungslagen durch mindestens eine Naht zur Ausbildung eines Beutelkörpers,
e. Fixieren eines Halteteils einer Haltevorrichtung an dem Beutelkörper um den Umfang der Öffnung.

Bei beiden Herstellungsverfahren kann die Öffnung wie bei einem Flachbeutel in das Filtermaterial eingebracht werden. Dann erfolgt das Fixieren eines Halteteils einer Haltevorrichtung um die Öffnung, so dass die Abdichtung durch eine umlaufende Verbindungsnaht des Halteteils an dem Filtermaterial gewährleistet ist. Das Halteteil kann dabei von außen an dem Beutelkörper fixiert werden, was die Herstellung einer umlaufenden dichten Verbindungsnaht erleichtert.

Vorzugsweise werden vor dem Fixieren des Halteteils die zwei Faltungen zumindest um die Öffnung zu einer im Wesentlichen ebenen Form aufgefaltet, um dann das Halteteil zur fixieren. Durch das Auffalten lässt sich das Halteteil mit einer einfachen Zuführbewegung an der Außenseite des Beutelkörpers anpressen und fixieren. Optional ist ein Umfang der Öffnung nach dem Auffalten vollständig eben, er kann aber auch leicht winklig angeordnet sein, beispielsweise V-förmig oder bogenförmig, um dann mit einem V-förmigen oder bogenförmigen Anlagefläche des Haltteils verbunden zu werden.

In einer weiteren Ausgestaltung umfasst die Haltevorrichtung ein im Wesentlichen ringförmiges Montageteil und das Halteteil vor dem Falten des Filtermaterials das Montageteil an dem Filtermaterial fixiert und zusammen mit dem Filtermaterial gefaltet wird. Hierfür können an dem Montageteil Filmscharnier oder andere Scharniere vorgesehen sein, so dass eine definierte Faltung des Filtermaterials durch das Montageteil erhalten wird. Über das Montageteil und die Filmscharniere wird das Filtermaterial beim Falten geführt. Diese Führung beim Falten kann auch beim Auffalten der Faltung genutzt werden, beispielsweise kann an dem Montageteil ein Anschlag vorgesehen sein, damit das Montagteil beim Auffalten in einer vorbestimmte Position verbleibt, bevorzugt in einer ebenen Position, um dann das Halteteil an dem Montageteil fixierten zu können, beispielsweise mit einer umlaufenden Verbindungsnaht als Klebe- oder Schweißnaht. Hierfür kann an dem Montageteil eine ebene Anlagefläche oder eine Aufnahme ausgebildet sein, in die ein Abschnitt des Halteteils angelegt oder eingefügt wird.

Die vorliegende Erfindung wird nachfolgend anhand mehrerer Zeichnungen näher erläutert. Es zeigen:
- Fig. 1: eine perspektivische Ansicht eines erfindungsgemäßen Staubsaugerbeutels,
- Fig. 2: eine Draufsicht auf die Halteplatte des erfindungsgemäßen Staubsaugerbeutels aus Fig. 1,
- Fig. 3: eine Ansicht des Staubsaugerbeutels aus Fig. 1 ohne ein Halteteil,
- Fig. 4: eine weitere Ansicht des Beutels aus Fig. 3,
- Fig. 5a und b: eine Haltevorrichtung für den Staubsaugerbeutel aus Fig. 1,
- Fig. 6a bis d: eine weitere Ausführung der Haltevorrichtung für den Staubsaugerbeutel aus Fig. 5a,
- Fig. 7a bis f: Schritte eines erfindungsgemäßen Verfahrens zur Herstellung eines Staubsaugerbeutels,
- Fig. 8: einen Teil eines Staubsaugerbeutels gemäß einer weiteren Ausführungsform.

In Fig. 1 ist eine Ansicht eines Staubsaugerbeutels 1 gezeigt, der eine Wandung 2 aus Filtermaterial aufweist, die über zwei Faltungen 3, von denen hier nur eine sichtbar ist, zu zwei Wandungslagen 21, 22 zusammengefaltet ist. Die zwei Wandungslagen 21, 22 sind randseitig durch mindestens eine Naht 23, die mehrere Nahtabschnitte 23a, 23b und 23c aufweist, zur Bildung eines Beutelkörpers 11 miteinander verbunden sind. Bei einer Draufsicht auf eine im Wesentlichen rechteckförmige Wandungslage 21 können die Nahtabschnitte 23a, 23b und 23c den Staubsaugerbeutel 1 an drei Seiten verschließen, während an der vierten Seite die zwei Faltungen 3 und eine Öffnung 24 vorgesehen sind. Die zwei Faltungen 3 erstrecken sich dabei von dem Umfang der Öffnung 24 zu der Naht 23.

An der Wandung 2 ist um die Öffnung 24 eine Haltevorrichtung 4 fixiert ist. Die Haltevorrichtung 4 kann mehrteilig ausgebildet sein und umfasst bevorzugt ein Halteteil 41 und ein Montageteil 42, die miteinander verklebt oder verschweißt sind. An dem Halteteil 41 ist um die Öffnung 24 ein elastisches Dichtelement 411 vorgesehen. Das Dichtelement 411 dient zur Abdichtung eines Staubsaugerstutzens, wenn dieser in die Öffnung 24 der Haltevorrichtung 4 eingesteckt wird.

Der Nahtabschnitt 23c, der gegenüber zu der Öffnung 24 liegt, bildet einen Beutelboden 12 aus. Der Staubsaugerbeutel 1 besitzt eine längliche Form und ein Abstand zwischen dem Beutelboden 12 und der Haltevorrichtung 4 ist mindestens doppelt so groß wie ein Abstand zwischen den beiden Nahtabschnitten 23a und 23b auf gegenüberliegenden Längsseiten der Wandungslagen 21 und 22.

Fig. 2 zeigt eine Draufsicht auf den Gegenstand der Fig. 1 und veranschaulich wie sich die zwei Faltungen 3 von einem Umfang der Öffnung 24 zu der mindestens einen Naht 23, also zu den Nähten 23a und 23b erstrecken. Die Öffnung 24 verläuft mit den Faltungen 3 im Wesentlichen in einer ersten Ebene, die senkrecht zu einer von den Nahtabschnitten 23a, 23b und 23 c definierten Ebene angeordnet ist.

Die Öffnung 24 in der Haltevorrichtung 4 und dem Filtermaterial kann kreisförmig, oval, rechteckig oder eine andere Geometrie aufweisen. Das Halteteil 42 kann um die Öffnung 24 einen Ring aufweisen, an dem Profilierungen, Rastmittel oder Haltemittel zur Fixierung des Halteteils 42 in einer Kammer eines Staubsaugers vorgesehen sind.

In Fig. 3 ist eine Seitenansicht des Beutels aus Fig. 1 und 2 dargestellt, wobei hier das Halteteil 41 nicht gezeigt ist. Vielmehr ist erkennbar, dass das Montageteil 24 zwei Filmscharniere 421 aufweist, die parallel zu den kollinearen Faltungen 3 angeordnet sind. Fig. 4 zeigt dies in einer perspektivischen Draufsicht, in der der Verlauf die beiden Nahtabschnitte 23a und 23b erkennbar ist. Das Montageteil 42 kann als Ring aus Kunststoff hergestellt sein, aber auch als Folie oder mit einer solchen Folie.

Fig. 5a und 5b zeigen jeweils Ansichten des Halteteils 41 für die Haltevorrichtung 4 des Staubsaugerbeutels 1 aus Fig. 1. Das Halteteil 41 weist einen Stutzen 43 auf, der durch die Öffnung 24 in den Beutelkörper 11 hereinragen kann.

In Fig. 6a bis 6d ist das Halteteil 41 aus Fig. 5a und 5b gezeigt, das eine optionale Verschlussklappe 44 aufweist, die über ein Scharnier 45 beweglich an dem Stutzen 43 fixiert ist. Die Verschlussklappe 44 ist über eine nicht dargestellte Feder in die dargestellte Schließposition vorgespannt. Die Verschlussklappe 44 liegt dabei auf einer Stufe 46 an einer Innenseite des Stutzens 43 an. Die Ende des Stutzens 24 ist dabei geneigt zur Ebene des Öffnung 24 ausgerichtet, kann aber auch parallel hierzu angeordnet sein. Durch den in den Beutelkörper 12 hineinragenden Stutzen 24 wird ein Anwachsen eines Filterkuchens von dem Filtermaterial in den Kanal des Stutzens 24 erschwert, was für eine zuverlässige Abdichtung sorgt.

Fig. 7 zeigt Schritte eines erfindungsgemäßen Verfahrens zur Herstellung eines Staubsaugerbeutels 1. In Fig. 7a ist eine Bahn 10 aus Filtermaterial gezeigt. Optional kann die Bahn 10 auch als Zuschnitt ausgebildet sein, aus dem dann der Staubsaugerbeutel hergestellt wird. Das Filtermaterial enthält hier bereits mehrere Längsfalten 13, die sich bevorzugt parallel zu einer Förderrichtung erstrecken. Die Längsfalten 13 bilden eine dreilagige Anordnung aus Filtermaterials aus, die über Haltemittel fixiert werden. Die Breite der Längsfalten 13 kann zwischen 3mm bis 50mm, insbesondere 5mm bis 30mm betragen. Optional können die Längsfalten 13 auch weggelassen werden.

In Fig. 7b wird eine Öffnung 25 mit einem Umfang 241 in das Filtermaterial eingebracht, beispielsweise durch Stanzen. Die Längsfalten 13 sind zumindest teilweise von der Öffnung 25 durchtrennt.

Fig. 7c zeigt die Fixierung eines Montageteils 42, bevorzugt durch Kleben oder Schweißen, um den Umfang 241 der Öffnung 25. Durch das Fixieren des Montageteils 42 werden auch die Längsfalten 13 um die Öffnung 25 fixiert, so dass diese in diesem Bereich nicht mehr Auffalten können.

Gemäß Fig. 7d wird das die Bahn 10 oder der Zuschnitt aus Filtermaterial nun im Bereich der Öffnung 25 gefaltet wird, insbesondere mittig an der Öffnung 25, sodass die Öffnung 25 an einer Randseite des Filtermaterials zwischen zwei Faltungen 3 angeordnet ist. Das Falten kann durch das Montageteil 42 geführt werden, da das Montageteil 42 durch die zwei Filmscharniere 421 ebenfalls gefaltet wird. Durch das Falten entlang der zwei Faltungen 3 wird das Filtermaterials mit zwei Wandungslagen 21 und 22 aufeinander gelegt. Die Wandungslagen 21 und 22 sind deckungsgleich und rechteckig ausgebildet.

In einem weiteren Schritt nach Figur 7e des Verfahrens werden die zwei Wandungslagen 21 und 22 durch einen Nahtabschnitt 23c miteinander verbunden, der später den Beutelboden ausbildet. Der Nahtabschnitt 23c erstreckt sich parallel zu den Faltungen 3 auf der gegenüberliegenden Seite. Die Längsfalten 13 sind dadurch zwischen dem Montageteil 42 und dem Nahtabschnitt 23c fixiert.

In einem in Figur 7f dargestellten Schritt werden dann die beiden Nahtabschnitte 23a und 23b hergestellt, die an gegenüberliegenden Längsseiten der Wandungslagen 21 und 22 vorgesehen sind. Dadurch wird ein bis auf die Öffnung 25 geschlossener Beutelkörper 12 ausgebildet. Die Nahtabschnitte 23a, 23b und 23c der Naht 23 sind bevorzugt Ultraschallschweißnähte, die durch Ultraschallschweißen hergestellt sind.

In einem weiteren Schritt werden nun die Faltungen 23 wieder aufgefaltet, sodass das Montageteil 42 wieder im Wesentlichen in einer Ebene um die Öffnung 25 angeordnet ist. Hierfür können Rückstellkräfte des Montageteils 42 oder Saugelemente eingesetzt werden. Wenn das Montageteil 42 aufgefaltet und ringförmig angeordnet ist, dann wird das Halteteil 41 an dem Montageteil 42 fixiert, vorzugsweise durch Kleben oder Schweißen. Das Halteteil 41 fixiert dann die aufgeklappte Position des Montageteils 42 und es wird die in Figur 1 gezeigte Form des Staubsaugerbeutels 1 erhalten. Die Faltungen 3 sind dadurch benachbart zu den Nahtabschnitten 23a und 23b eng um etwa 180° umgefaltet, während das Filtermaterial an dem Montageteil 42 in einer ebenen Form fixiert ist und benachbart zu dem Montageteil 42 bogenförmig verläuft. Die Faltungen 3 sind somit in ihrer Längsrichtung unterschiedlich geformt und spreizen in einem unterschiedlichen Winkel auf. Die Ebene der Öffnung 25 ist im Wesentlichen senkrecht zu der Ebene der Nahtabschnitte 23a, 23b und 23c.

Die oben beschrieben Reihenfolge der Verfahrensschritte kann verändert werden. Beispielsweise kann die Öffnung 25 in das Filtermaterial nach dem Falten eingebracht werden. Die Öffnung 25 in dem Filtermaterial ist vorzugsweise größer als die Öffnung 24 in der Haltevorrichtung, so dass die Abdichtung gegenüber einem Staubsaugerstutzen an dem elastischen Dichtelement 411 stattfindet. Optional können beide Öffnungen 24 und 25 auch gleich groß sein.

Ferner kann auf die Fixierung eines Montageteils 42 auch verzichtet werden. Dann wird das Halteteil 41 der Haltevorrichtung 4 unmittelbar an dem Filtermaterials fixiert, z.B. durch Kleben oder Schweißen. Zur Führung des Filtermaterials können dann optional auch Verfestigungen oder andere Hilfsmittel an dem Filtermaterial eingesetzt werden, die eine vorbestimmte Faltkante definieren.

Beim Falten des Filtermaterials kann ein Schwert zwischen die beiden Wandungslagen 21 und 22 eingefügt werden. An dem Schwert können dann Mittel zum Aufspreizen des Filtermaterials um die Faltungen 3 vorgesehen sein, so dass das Halteteil 41 an dem Filtermaterial fixiert wird und das Schwert ein Gegendruckelement ausbildet, das nach der Befestigung des Halteteils 41 von von dem Filtermaterial entfernt wird.

Fig. 8 zeigt eine Variante eines erfindungsgemäßen Staubsaugerbeutels 1, wobei kein Halteteil 41 vorgesehen ist, das noch später montiert wird und so aussehen kann wie in den Figuren 5 und 6 dargestellt ist. Die Längsseiten des Beutelkörpers 11 verlaufen hier nicht über die gesamte Länge parallel zu den Längsfalten 13, sondern weisen jeweils eine Abschrägung 14 auf, sodass die Faltungen 3 gegenüber dem vorangegangenen Ausführungsbeispiel verkürzt werden. Dadurch sind die Eckbereiche an dem Übergang zwischen den Nahtabschnitten 23a und 23b und den Faltungen 3 verkürzt und stehen weniger seitlich hervor, was dem Staubsaugerbeutel ein besonders ansprechendes Erscheinungsbild gibt. Optional können auch die Ecken zwischen den Nahtabschnitten 23c und 23a bzw. 23b abgerundet oder schräg ausgebildet sein.

Dier Herstellung des Staubsaugerbeutels 1 nach Figur 8 erfolgt wie zu den Fig. 7a bis 7f beschrieben, wobei dann noch die Ecken am äußeren Ende der jeweiligen Faltung 3 abgeschnitten wird, um die Abschrägung 14 herzustellen. Zudem werden die beiden Wandungslagen 21 und 22 benachbart zu der Abschrägung 14 miteinander verklebt oder verschweißt, so dass die Nahtabschnitte 23a und 23b über einen Abschnitt parallel verlaufen und dann keilförmig oder konisch sich zu der Haltevorrichtung 4 hin verjüngen. Das Anbringen des Halteteils 41 kann vor oder nach dem Herstellend er Abschrägung 14 erfolgen.

Beim Aufklappen der Faltungen 3 zum Fixieren des Halteteils 41 in eine gerade ebene Position des Montageteils 42 kann es zu Spannungen des Filtermaterials neben dem Montageteil 42 kommen, weshalb bei der Abschrägung 14 ein Abstand zu der Haltevorrichtung 4 notwendig ist. Die Länge der Faltung 3 kann daher mindestens 20mm betragen, beispielsweise zwischen 30mm und 50mm. Durch das Aufklappen kann der Übergang der Faltung 3 zu der Naht 3 mit oder ohne Abschrägung zu hervorstehenden Öhrchen beim fertigen Staubsaugerbeutel an beiden Seiten führen. In einer weiteren Ausgestaltung des Verfahrens werden diese hervorstehenden Öhrchen noch entweder abgeschnitten und angeklebt oder angeschweißt oder nur an den Beutelkörper 12 angeklebt oder angeschweißt.

### Bezugszeichenliste

- 1: Staubsaugerbeutel
- 2: Wandung
- 3: Faltung
- 4: Haltevorrichtung
- 10: Bahn
- 11: Beutelkörper
- 12: Beutelboden
- 13: Längsfalte
- 14: Abschrägung
- 21: Wandungslage
- 22: Wandungslage
- 23a: Naht
- 23b: Naht
- 23c: Naht
- 24: Öffnung
- 25: Öffnung
- 241: Umfang
- 31: Faltstelle
- 41: Halteteil
- 411: Dichtelement
- 42: Montageteil
- 421: Filmscharnier
- 43: Stutzen
- 44: Verschlussklappe
- 45: Scharnier
- 46: Stufe

## Patentansprüche

1. Staubsaugerbeutel (1) mit einer Wandung (2) aus Filtermaterial, die über zwei Faltungen (3) zu zwei Wandungslagen (21, 22) zusammengefaltet ist, wobei die zwei Wandungslagen (21, 22) randseitig durch mindestens eine Naht (23) zur Bildung eines Beutelkörpers (11) miteinander verbunden sind und an der Wandung (2) um einen Umfang (241) einer Öffnung (24) für einen Staubsaugerstutzen eine Haltevorrichtung (4) fixiert ist, **dadurch gekennzeichnet, dass** sich die zwei Faltungen (3) von dem Umfang (241) der Öffnung (24) zu der mindestens einen Naht (23) erstrecken.

2. Staubsaugerbeutel (1) nach Anspruch 1, **dadurch gekennzeichnet, dass** das die zwei Faltungen (3) kollinear zueinander verlaufen.

3. Staubsaugerbeutel (1) nach Anspruch 1 oder 2, **dadurch gekennzeichnet, dass** die zwei Faltungen (3) mit der Haltevorrichtung (4) verbunden sind.

4. Staubsaugerbeutel (1) nach einem der vorgehenden Ansprüche, **dadurch gekennzeichnet, dass** die Öffnung (24) und die zwei Faltungen (3) in einer ersten Ebene verlaufen, die senkrecht zu einer durch die mindestens einen Naht (23) definierten zweiten Ebene angeordnet ist.

5. Staubsaugerbeutel (1) nach einem der vorgehenden Ansprüche, **dadurch gekennzeichnet, dass** der Beutelkörper (11) gegenüber zu der Öffnung (24) einen Beutelboden (12) aufweist und dass der Beutelboden (12) durch mindestens einen Teil der Naht (23c) gebildet ist, die die zwei Wandungslagen (21, 22) miteinander verbindet.

6. Staubsaugerbeutel (1) nach Anspruch 5, **dadurch gekennzeichnet, dass** die zwei Wandungslagen (21, 22) auf gegenüberliegenden Seiten der Öffnung (24) mindestens eine Längsfalte (13) aufweisen, die sich entlang des Staubsaugerbeutels (1) von dem Umfang der Öffnung (24), über den Beutelkörper (11) bis hin zum Beutelboden (12) erstreckt.

7. Staubsaugerbeutel (1) nach einem der vorgehenden Ansprüche, **dadurch gekennzeichnet, dass** die Haltevorrichtung (4) ein Montageteil (42) und ein Halteteil (41) aufweist, wobei das Montagteil (42) mit der Wandung stoffschlüssig mittels Kleben oder Schweißen mit der Wandung (2) verbunden ist.

8. Staubsaugerbeutel (1) nach Anspruch 7, **dadurch gekennzeichnet, dass** das Montageteils (42) im Wesentlichen ringförmig, bevorzugt konzentrisch zu der Öffnung angeordnet ist.

9. Staubsaugerbeutel (1) nach Anspruch 7 oder 8, **dadurch gekennzeichnet, dass** das Montageteil (42) jeweils parallel zu den Faltungen Filmscharniere (421) aufweist.

10. Staubsaugerbeutel (1) nach einem der vorgehenden Ansprüche, **dadurch gekennzeichnet, dass** die Naht (23) an zwei gegenüberliegenden Längsseiten des Beutelkörpers (11) zwei Nahtabschnitte (23a, 23b) aufweist, die sich über einen Abschnitt parallel erstrecken und die sich zu der Haltevorrichtung (4) hin verjüngen.

11. Staubsaugerbeutel (1) einem der vorgehenden Ansprüche, **dadurch gekennzeichnet, dass** die Haltevorrichtung (4) ein Halteteil (41) mit einem Stutzen (43) aufweist, der durch die Öffnung (24) in den Beutelkörper (11) hineinragt.

12. Staubsaugerbeutel (1) nach einem der vorgehenden Ansprüche, **dadurch gekennzeichnet, dass** das ein den Beutelkörper (11) ausbildender Teil der Wandung (2) eine erste Steifigkeit und ein Umfangsbereich um den Umfang (241) oder zumindest einen Teil des Umfangs (241) der Öffnung (24) eine zweiten Steifigkeit, die höher ist als die erste Steifigkeit, aufweist.

13. Staubsaugerbeutel (1) nach einem der vorgehenden Ansprüche, **dadurch gekennzeichnet, dass** das Filtermaterial mindestens eine Vliesstoffschicht umfasst oder aufweist.

14. Verfahren zur Herstellung eines Staubsaugerbeutels (1), das folgende Schritte aufweist:
a. Bereitstellen mindestens einer Lage eines Filtermaterials für eine Wandung des Staubsaugerbeutels (1),
b. Einbringen einer Öffnung (24) mit einem Umfang (241) in das Filtermaterial,
c. Falten des Filtermaterials an zwei Seiten der Öffnung (24), sodass die Öffnung (24) an einer Randseite des Filtermaterials zwischen zwei Faltungen (3) angeordnet ist,
d. Aufeinanderlegen des Filtermaterials zu zwei Wandungslagen (21, 22) über die zwei Faltungen (3),
e. Verbinden der zwei Wandungslagen (21, 22) durch mindestens eine Naht (23) zur Ausbildung eines Beutelkörpers (11), und
f. Fixieren eines Halteteils (41) einer Haltevorrichtung (4) an dem Beutelkörper (11) um den Umfang (241) der Öffnung (24).

15. Verfahren zur Herstellung eines Staubsaugerbeutels (1), das folgende Schritte aufweist:
a. Bereitstellen mindestens einer Lage eines Filtermaterials für eine Wandung des Staubsaugerbeutels (1),
b. Falten des Filtermaterials über eine Faltstelle, zu zwei aufeinanderliegenden Wandungslagen (21, 22),
c. Einbringen einer Öffnung (24) mit einem Umfang (241) an der Faltstelle, die dann in zwei Faltungen (3) unterteilt wird, sodass die Öffnung (24) an einer Randseite des Filtermaterials zwischen den zwei Faltungen (3) angeordnet ist,
d. Verbinden der zwei Wandungslagen (21, 22) durch mindestens eine Naht (23) zur Ausbildung eines Beutelkörpers (11), und
e. Fixieren eines Halteteils (41) einer Haltevorrichtung (4) an dem Beutelkörper (11) um den Umfang (241) der Öffnung (24).

16. Verfahren nach Anspruch 14 oder 15, wobei vor dem Fixieren des Halteteils (41) die zwei Faltungen (3) zumindest um die Öffnung (24) zu einer im Wesentlichen ebenen Form aufgefaltet werden, um dann das Halteteil (41) zur fixieren.

17. Verfahren nach einem der Ansprüche 14 bis 16, wobei die Haltevorrichtung (4) ein im Wesentlichen ringförmiges Montageteil (42) und ein Halteteil (41) umfasst und vor dem Falten des Filtermaterials das Montageteil (42) an dem Filtermaterial fixiert und zusammen mit dem Filtermaterial gefaltet wird.
